# EUROPÄISCHE PATENTSCHRIFT

(11) **EP 3 114 020 B1**
(45) Veröffentlichungstag und Bekanntmachung des Hinweises auf die Patenterteilung: **18.04.2018**
(21) Anmeldenummer: 15707877.5
(22) Anmeldetag: 03.03.2015
(51) Int. Cl.: B63B 1/14

(54) **MEHRRUMPF-WASSERFAHRZEUG MIT AUSGLEICHSVERBINDUNG ZUR VERRINGERUNG EINER LAGERBELASTUNG**
MULTI-HULL WATER CRAFT WITH EQUALISER LINK FOR REDUCING THE LOAD ON A BEARING
BATEAU MULTICOQUES DOTÉ D'UN BALLAST POUR RÉDUIRE LA SOLLICITATION DES PALIERS

(30) Priorität: 03.03.2014 EP 14000753; 03.03.2014 US 201461946991 P
(43) Veröffentlichungstag der Anmeldung: 11.01.2017
(73) Patentinhaber: FUTURA Yacht Systems EuB GmbH & Co. KG, 82402 Seeshaupt (DE)
(72) Erfinder: EUCHENHOFER, Gerhard, 72827 Wannweil (DE); BULLMER, Ernst, 82402 Seeshaupt (DE)
(74) Vertreter: Diehl & Partner GbR
(86) Internationale Anmeldenummer: PCT/EP2015/000481
(87) Internationale Veröffentlichungsnummer: WO 2015/131999

(56) Entgegenhaltungen:
- EP-A1- 2 298 637
- DE-A1- 3 835 551
- DE-A1- 19 963 423
- FR-A- 816 158
- FR-A1- 2 808 251
- GB-A- 2 385 563
- US-A- 2 495 190
- US-A- 4 494 472
- US-A- 5 277 142
- US-A- 5 515 801
- US-A- 5 642 682
- US-A- 6 089 173
- US-A1- 2010 000 454
- US-B1- 6 386 130

## Beschreibung

### Gebiet der Erfindung

Die vorliegende Erfindung bezieht sich auf Mehrrumpf-Wasserfahrzeuge, wie Katamarane oder Trimarane. Insbesondere bezieht sich die vorliegende Erfindung auf breitenvariable Mehrrumpf-Wasserfahrzeuge.

### Stand der Technik

Aus dem Stand der Technik sind Katamarane und Trimarane bekannt. Diese Mehrrumpf-Wasserfahrzeuge weisen Vorteile gegenüber Einrumpf-Wasserfahrzeugen auf. Verglichen mit Einrumpfbooten erreichen Mehrrumpf-Wasserfahrzeuge die erforderliche Stabilität gegen den Winddruck typischerweise durch eine große Breite des Wasserfahrzeugs. Die demgegenüber vergleichsweise schmal ausgebildeten Einrumpfboote erhalten ihre Stabilität gegen den Winddruck durch einen großen Kielballast. Die Tatsache, dass bei Mehrrumpf-Wasserfahrzeugen kein Kielballast erforderlich ist, hat insbesondere zur Folge, dass Mehrrumpf-Wasserfahrzeuge bei geeigneter Bauweise als unsinkbar gelten.

Die bisher entwickelten Mehrrumpf-Wasserfahrzeuge sind typischerweise starr in ihrer Breite ausgebildet. Die Rümpfe sind oftmals so ausgebildet, dass sie für Wohnzwecke benutzbar sind.

Ein Nachteil dieser herkömmlichen Mehrrumpf-Wasserfahrzeuge ist jedoch, dass sie die übliche maritime Infrastruktur in Yachthäfen nicht oder nur eingeschränkt nutzen können, da diese für die schmaler ausgebildeten Einrumpfboote ausgerichtet sind. Dies betrifft Liegeplätze ebenso, wie Krananlagen, Winterliegeplätze an Land, sowie Schleusenanlagen an Binnenwasserstraßen.

Aus diesem Grund wurden Katamarane vorgeschlagen, deren Breite variabel ist.

Es hat sich jedoch gezeigt, dass die mechanische Vorrichtung für die Veränderung der Breite des Mehrrumpf-Wasserfahrzeuges fehleranfällig ist und einem erhöhten Verschleiß unterliegt.

Es besteht daher ein Bedarf an Mehrrumpf-Wasserfahrzeugen, welche eine zuverlässige Vorrichtung zur Veränderung der Position und/oder Orientierung der Rümpfe relativ zueinander aufweisen.

Dokument US 5,277,142 B offenbart ein Wasserfahrzeug mit zwei Rümpfen. Jeder der Rümpfe ist über Tragarme mit einem zentralen Deck verbunden. Die Verbindung der Tragarme mit dem Deck, sowie die Verbindung der Tragarme mit dem Deck sind jeweils verschwenkbar ausgebildet.

Dokument DE 38 35 551 A1 offenbart ein Trimaran, dessen drei Schwimmkörper über eine Tragplatte miteinander verbunden sind. Zwei der Schwimmkörper sind über Parallelogrammgestänge an der Tragplatte und ferner mittels Spurweitenstreben an einem Stützglied angelenkt. Das Stützglied ist in Längsrichtung des Trimarans verstellbar angeordnet.

Dokument DE 199 63 423 A1 offenbart ein transportables Mehrrumpfwasserfahrzeug in Modulbauweise. An seitlichen, um 90° klappbaren Trägermodulen eines Brücken-Chassis können verschiedene Schwimmkörpermodule befestigt werden, die sich nach Verwendungszweck in Form, Ausstattung, Antrieb und Adaptierbarkeit unterscheiden. Aufgeklappt ergibt sich ein Katamaran. In zusammengeklapptem Zustand ergibt sich die Form eines Containers.

Dokument US 5,642,682 B bezieht sich auf einen Trimaran. Die seitlichen Rümpfe sind über Balken mit dem Zentralrumpf befestigt, so dass die seitlichen Rümpfe herausgefahren und eingefahren werden können.

Dokument FR 816,158 A bezieht sich auf ein Mehrrumpf-Wasserfahrzeug, wobei der Abstand zwischen zwei Rümpfen variierbar ist. Die Rümpfe sind über eine Parallelogrammführung miteinander verbunden.

Dokument US 6,386,130 B1 bezieht sich auf ein zweirümpfiges Segelboot. Die Rümpfe sind über eine Scherenmechanik miteinander verbunden.

Dokument EP 2 298 637 A1 bezieht sich auf einen Trimaran mit zurückziehbaren Seitenrümpfen. Jeder der Seitenrümpfe ist mit einem weiteren Heckrumpf verbunden, wobei der Abstand zwischen dem Seitenrumpf und dem dazugehörigen Heckrumpf verstellbar ist.

Dokument US 5,515,801 B bezieht sich auf einen zusammenfaltbaren Trimaran. Die Seitenrümpfe sind über Verbindungsarme mit dem zentralen Rumpf verbunden.
Dokument FR 808 251 A1 bezieht sich auf ein Trimaran mit variabler Breite. Die beiden Seitenrümpfe sind über einen Balken miteinander verbunden, welcher um eine vertikale Achse schwenkbar ist, welche die Mittelachse des Wasserfahrzeugs schneidet.
Dokument US 4,494,472 B bezieht sich auf ein Wasserfahrzeug mit zwei seitlichen Rümpfen, die Verschwenkbar mit einem zentralen Teil verbunden sind. Der Zentrale Teil dient zur Unterbringung der Passagiere. Durch die Verschwenkung wird der zentrale Teil abgesenkt, so dass die Passagiere Unterwasserbeobachtungen durchführen können.
Dokument US 2010/0000454 A1 bezieht sich auf einen Trimaran. Die seitlichen Rümpfe sind über eine Aufhängung mit dem zentralen Rumpf verbunden.
Dokument US 6,089,173 B bezieht sich auf Mehrrumpf-Wasserfahrzeuge. Die seitlichen Rümpfe sind mit einem zentralen Rumpf über eine Mechanik verbunden, welche zusammenklappbar ist, so dass die Breite des Wasserfahrzeugs verändert werden kann.
Dokument GB 2 385 563 A bezieht sich auf ein Segelboot mit zwei oder drei Rümpfen. Durch die Verstellung der Rümpfe relativ zueinander wird ein Winkel einer Segelfläche relativ zur Längsachse der Rümpfe eingestellt. Die Erfindung schlägt ein Mehrrumpf-Fahrzeug mit den Merkmalen des Anspruchs 1 vor. Ausführungsformen stellen ein Mehrrumpf-Wasserfahrzeug bereit, welches einen ersten und einen zweiten Rumpf aufweist. Das Mehrrumpf-Wasserfahrzeug kann eine Verbindungsstruktur aufweisen, über welche der erste Rumpf mit dem zweiten Rumpf verbunden ist. Die Verbindungsstruktur kann ein Verstelllager aufweisen zur zumindest teilweisen Lagerung einer Veränderung einer Position und/oder einer Orientierung des ersten Rumpfes relativ zum zweiten Rumpf. Die Verbindungsstruktur kann so ausgebildet sein, dass das Verstelllager über mindestens eine Ausgleichsverbindung mit zumindest einem Teil des ersten Rumpfes verbunden ist. Die Ausgleichsverbindung kann einen oder mehrere Freiheitsgrade aufweisen zur Verringerung einer Lagerbelastung des Verstelllagers.

Gemäß einer Ausführungsform weist das Mehrrumpf-Wasserfahrzeug einen oder mehrere Antriebe auf zur Veränderung der Position und/oder der Orientierung des ersten Rumpfes relativ zum zweiten Rumpf. Durch die Veränderung der Position und/oder der Orientierung kann ein Abstand zwischen dem ersten Rumpf und dem zweiten Rumpf veränderbar sein. Durch die Veränderung des Abstandes kann eine Breite des Mehrrumpf-Wasserfahrzeugs veränderbar sein. Jeder der Antriebe kann manuell und/oder motorisch sein.

Das Mehrrumpf-Wasserfahrzeug kann so ausgebildet sein, dass ein Abstand zwischen dem ersten und dem zweiten Rumpf variierbar ist. Der Abstand kann entlang einer Richtung senkrecht zu einer Mittelachse und/oder senkrecht zu einer Fahrtrichtung des Mehrrumpf-Wasserfahrzeugs gemessen werden. Die Mittelachse kann sich entlang oder im Wesentlichen entlang der Fahrtrichtung des Mehrrumpf-Wasserfahrzeugs und/oder parallel zur Längsachse des ersten und/oder des zweiten Rumpfes erstrecken. Das Mehrrumpf-Wasserfahrzeug kann Breitenvariabilität aufweisen. Die Längsachse des ersten Rumpfes kann stets, oder zumindest während der Veränderung des Abstandes, parallel oder im Wesentlichen parallel zur Längsachse des zweiten Rumpfes ausgerichtet sein. Die Längsachse des ersten und/oder die Längsachse des zweiten Rumpfes können sich entlang oder im Wesentlichen entlang der Fahrtrichtung erstrecken.

Der Ausdruck "Verstelllager" kann definiert sein als ein Lager, mittels welchem die Veränderung der Position und/oder Orientierung des ersten Rumpfes relativ zum zweiten Rumpf gelagert wird. Das Verstelllager kann ausgebildet sein, eine Bewegung von Komponenten der Verbindungsstruktur relativ zueinander zumindest teilweise zu lagern. Die Verbindungsstruktur kann so ausgebildet sein, dass mittels der relativen Bewegung der Komponenten die Veränderung der Position und/oder der Orientierung des ersten Rumpfes relativ zum zweiten Rumpf bewirkt wird. Der Ausdruck "teilweise" kann in diesem Zusammenhang bedeuten, dass die Verbindungsstruktur weitere Lager aufweisen kann, welche ebenfalls die relative Bewegung der Komponenten teilweise lagern. Die Verbindungsstruktur kann beispielsweise so ausgebildet sein, dass das Verstelllager die relative Bewegung einer Kraftübertragungskomponente der Verbindungsstruktur relativ zu einer Tragstruktur der Verbindungsstruktur zumindest teilweise lagert. Eine Kraftübertragungskomponente kann beispielsweise ein Balken sein. Die Kraftübertragungskomponente kann starr ausgebildet sein. Am Übergang zwischen der Kraftübertragungskomponente und dem ersten Rumpf kann die Ausgleichsverbindung angeordnet sein.

Dadurch wird ein Mehrrumpf-Wasserfahrzeug bereitgestellt, welches eine zuverlässige Vorrichtung aufweist zur Veränderung der Position und/oder der Orientierung der Rümpfe relativ zueinander. Insbesondere kann dadurch die Langlebigkeit des Verstelllagers garantiert werden und Lagerausfällen vorgebeugt werden.

Das Mehrrumpf-Wasserfahrzeug kann beispielsweise ein Katamaran oder ein Trimaran sein. Der erste und/oder der zweite Rumpf können jeweils starr ausgebildet sein.

Die Verbindungsstruktur kann eine oder mehrere Kraftübertragungskomponenten aufweisen. Die eine oder die mehreren Kraftübertragungskomponenten können jeweils starr ausgebildet sein und/oder eine longitudinale Form aufweisen, welche sich entlang einer longitudinalen Achse der Kraftübertragungskomponente erstreckt. Eine Kraftübertragungskomponente kann beispielsweise als Balken ausgeführt sein. Die eine oder die mehreren Kraftübertragungskomponenten können jeweils ausgebildet sein zu einer Kraftübertragung an den ersten oder den zweiten Rumpf zur Veränderung der Position und/oder Orientierung des ersten Rumpfes relativ zum zweiten Rumpf. Die Kraftübertragung kann entlang oder im Wesentlichen entlang der longitudinalen Achse der Kraftübertragungskomponente erfolgen. Beispielsweise kann die Kraftübertragung entlang oder im Wesentlichen entlang einer axialen Richtung des Balkens erfolgen.

Die Verbindungsstruktur kann beispielsweise vier Kraftübertragungskomponenten aufweisen, wobei zwei der Kraftübertragungskomponenten zur Kraftübertragung an den ersten Rumpf und die zwei weiteren Kraftübertragungskomponenten zur Kraftübertragung an den zweiten Rumpf ausgebildet sind. Das Mehrrumpf-Wasserfahrzeug kann eine Tragstruktur aufweisen. Jede der Kraftübertragungskomponenten kann jeweils über eine bewegliche Verbindung mit der Tragstruktur verbunden sein. Eine bewegliche Verbindung kann ein Lager aufweisen, das Lager kann ein Linearlager sein.

Die Ausgleichsverbindung kann an einem Übergang zwischen der Verbindungsstruktur und dem Rumpf angeordnet sein. Insbesondere kann die Ausgleichsverbindung an einem Übergang von einer Kraftübertragungskomponente zu demjenigen Rumpf angeordnet sein, an welchem die Kraftübertragung durch die Kraftübertragungskomponente erfolgt. Eine erste Komponente der Ausgleichsverbindung kann starr mit der Verbindungsstruktur verbunden sein oder mit zumindest einem Teil der Verbindungsstruktur einstückig ausgebildet sein. Insbesondere kann die erste Komponente der Ausgleichsverbindung starr mit der Kraftübertragungskomponente verbunden sein oder mit zumindest einem Teil der Kraftübertragungskomponente einstückig ausgebildet sein. Alternativ oder zusätzlich kann die erste Komponente der Ausgleichsverbindung starr mit dem Verstelllager verbunden sein oder einstückig mit zumindest einem Teil des Verstelllagers ausgebildet sein. Alternativ oder zusätzlich kann eine zweite Komponente der Ausgleichsverbindung starr mit dem ersten Rumpf verbunden sein oder einstückig mit zumindest einem Teil des ersten Rumpfes ausgebildet sein. Die erste und/oder die zweite Komponente können starr ausgebildet sein. Der Ausdruck "starr verbunden" in Bezug auf zwei Körper kann in diesem Zusammenhang bedeuten, dass zumindest ein Teil des ersten Körpers unbeweglich mit zumindest einem Teil des zweiten Körpers aneinander anliegend verbunden ist. Die erste und die zweite Komponente können relativ zueinander in einer Richtung entlang eines translatorischen Freiheitsgrades oder parallel zu einem translatorischen Freiheitsgrad der Ausgleichsverbindung bewegbar sein. Zusätzlich oder alternativ können die erste und die zweite Komponente relativ zueinander um eine Rotationsachse eines rotatorischen Freiheitsgrades der Ausgleichsverbindung verschwenkbar sein. Alternativ kann die Ausgleichsverbindung Teil der Verbindungsstruktur und/oder Teil des Rumpfes sein. Beispielsweise kann die Ausgleichsverbindung zwischen zwei Komponenten der Verbindungsstruktur oder zwei Komponenten des Rumpfes angeordnet sein.

Eine oder mehrere der Kraftübertragungskomponenten können jeweils mit demjenigen Rumpf, an welchen die Kraftübertragung durch die jeweilige Kraftübertragungskomponente erfolgt, eine gleiche oder eine im Wesentlichen gleiche Positions- und/oder Orientierungsänderung durchführen. Der Ausdruck "im Wesentlichen" kann in diesem Zusammenhang bedeuten, dass eine Relativbewegung zwischen der Kraftübertragungskomponente und dem Rumpf unberücksichtigt bleibt, welche vom Freiheitsgrad oder von den Freiheitsgraden der Ausgleichsverbindung zugelassen wird.

Die Verbindungsstruktur kann eine Tragstruktur aufweisen oder mit einer Tragstruktur verbunden sein. Die Tragstruktur kann ausgebildet sein, eine Transportlast aufzunehmen. Die Transportlast kann eine wechselnde nichtständige Beladung des Schiffes umfassen, wie beispielsweise Passagiere und/oder Gepäck. Die Tragstruktur kann eine Wohngondel aufweisen oder ausgebildet sein, eine Wohngondel zu tragen. Die Wohngondel kann einen Wohn- und/oder Aufenthaltsbereich für die Passagiere aufweisen. Zusätzlich oder alternativ kann die Tragstruktur zumindest einen Segelmast tragen. Zumindest eine oder alle der Kraftübertragungskomponenten können mit der Tragstruktur verbunden sein. Alternativ kann zumindest ein Teil der jeweiligen Kraftübertragungskomponente mit zumindest einem Teil der Tragstruktur einstückig ausgebildet sein. Die Kraftübertragungskomponenten können zumindest einen Teil der Vertikallast der Tragstruktur und/oder der Transportlast ableiten. Die Verbindung zwischen der Tragstruktur und der Kraftübertragungskomponente kann eine bewegliche Verbindung sein. Die bewegliche Verbindung kann ein Lager aufweisen. Das Lager kann ein Linearlager sein. Das Lager kann das Verstelllager sein, welches die Veränderung der Position und/oder der Orientierung des ersten Rumpfes relativ zum zweiten Rumpf zumindest teilweise lagert. Zusätzlich oder alternativ kann die Verbindung zwischen der Tragstruktur und der Kraftübertragungskomponente eine elastische Verbindung sein. Zusätzlich oder alternativ kann die Verbindung ein elastisches Verbindungselement aufweisen. Das elastische Verbindungselement kann beispielsweise ein elastomeres Verbindungselement sein.

Die Tragstruktur kann verwindungssteif, im Wesentlichen verwindungssteif, starr oder im Wesentlichen starr ausgebildet sein. Die Tragstruktur kann beispielsweise eine Platte oder Plattform umfassen.

Eine Ausgleichsverbindung kann definiert werden als eine Verbindung, welche zumindest einen Freiheitsgrad aufweist. Die Freiheitsgrade der Ausgleichsverbindung können translatorisch und/oder rotatorisch sein. Einer oder mehrere oder alle Freiheitsgrade der Ausgleichsverbindung können geführt sein. In anderen Worten kann die Ausgleichsverbindung eines oder mehrere Lager aufweisen, welche so konfiguriert sind, dass Komponenten der Ausgleichsverbindung kontrollierte Bewegungen entsprechend der geführten Freiheitsgrade relativ zueinander ausführen. Durch die Ausgleichsverbindung können eine oder mehrere translatorische Freiheitsgrade fixiert sein. Zusätzlich oder alternativ können durch die Ausgleichsverbindung einer oder mehrere rotatorische Freiheitsgrade fixiert sein. Die fixierten Freiheitsgrade können diejenigen sein, welche von der Ausgleichsverbindung nicht bereitgestellt werden. In anderen Worten kann keine translatorische oder rotatorische Relativbewegung von Komponenten der Ausgleichsverbindung relativ zueinander entsprechend der fixierten Freiheitsgrade erfolgen.

Für die Verbindung zwischen der Verbindungsstruktur und dem zweiten Rumpf kann Entsprechendes gelten. Insbesondere kann das Verstelllager und/oder ein weiteres Verstelllager der Verbindungsstruktur mit zumindest einem Teil des zweiten Rumpfes über mindestens eine weitere Ausgleichsverbindung verbunden sein.

Die Ausgleichsverbindung kann einen oder mehrere Freiheitsgrade aufweisen. Der eine Freiheitsgrad oder die mehreren Freiheitsgrade der Ausgleichsverbindung können so konfiguriert sein, dass eine Lagerbelastung des Verstelllagers verringert wird. Die Lagerbelastung kann eine Kraft sein, welche im Wesentlichen senkrecht zu einem Freiheitsgrad oder zu einer Laufrichtung des Verstelllagers orientiert ist. Beispielsweise kann eine Lagerbelastung eines Linearlagers im Wesentlichen senkrecht zur Führungsrichtung des Linearlagers orientiert sein. Eine Lagerbelastung eines Radiallagers kann im Wesentlichen in radialer Richtung orientiert sein. Die Lagerbelastung kann während der Veränderung der Position und/oder Orientierung des ersten Rumpfes relativ zum zweiten Rumpf auftreten.

Die Ausgleichsverbindung kann eingelenkig sein oder mehrere Gelenke aufweisen. Ein Gelenk kann definiert werden als eine bewegliche Verbindung zwischen zwei starren Teilen. Die Ausgleichsverbindung kann starr mit zumindest einem Teil des Rumpfes, der Verbindungsstruktur und/oder dem Verstelllager verbunden sein. Die Ausgleichsverbindung kann starr mit dem Verstelllager und/oder starr mit dem ersten Rumpf verbunden sein.

Das Verstelllager kann ein Linearlager aufweisen oder aus einem oder mehreren Linearlagern bestehen.

Gemäß einer Ausführungsform ist die Ausgleichsverbindung ausgebildet, zumindest ein Teil einer Kraft zur Veränderung der Position und/oder Orientierung des ersten Rumpfes relativ zum zweiten Rumpf zu übertragen. Die Ausgleichsverbindung kann zumindest diejenigen Freiheitsgrade blockieren oder fixieren, welche zur Übertragung des Anteils der Kraft verwendet werden. Die Ausgleichsverbindung kann so ausgebildet sein, dass entlang einer oder mehreren Richtungen, entlang welcher die Kraftübertragung erfolgt, die Ausgleichsverbindung keine translatorischen Freiheitsgrade aufweist und/oder keine translatorische Bewegung von Komponenten der Ausgleichsverbindung relativ zueinander zulässt. Beispielsweise können alle translatorischen Freiheitsgrade der Ausgleichsverbindung im Wesentlichen senkrecht zur Richtung der Kraftübertragung orientiert sein. Die blockierten oder fixierten Freiheitsgrade können komplementär zu den Freiheitsgraden sein, welche von der Ausgleichsverbindung bereitgestellt werden.

Gemäß einer Ausführungsform ist der Freiheitsgrad oder sind die Freiheitsgrade der Ausgleichsverbindung an der Verstellung der Position und/oder der Orientierung des ersten Rumpfes relativ zum zweiten Rumpf unbeteiligt oder im Wesentlichen unbeteiligt. In anderen Worten kann zur Verstellung der Position und/oder Orientierung der Rümpfe keine oder im Wesentlichen keine Relativbewegung der Ausgleichsverbindung entlang der Freiheitsgrade der Ausgleichsverbindung erforderlich sein.

Gemäß einer Ausführungsform weist die Ausgleichsverbindung ein Loslager und/oder ein elastisches Verbindungselement auf. Das elastische Verbindungselement kann beispielsweise ein elastomeres Verbindungselement sein. Ein Loslager kann als ein Lager definiert werden, welches mindestens einen Freiheitsgrad fixiert und mindestens einen nicht fixierten Freiheitsgrad aufweist. Das Loslager kann einen oder zwei translatorische Freiheitsgrade fixieren. Das Loslager kann genau einen, genau zwei, oder genau drei translatorische Freiheitsgrade bereitstellen. Alternativ oder zusätzlich kann das Loslager genau einen, genau zwei oder genau drei rotatorische Freiheitsgrade fixieren. Das Loslager kann genau einen, genau zwei, oder genau drei rotatorische Freiheitsgrade bereitstellen. Das Loslager kann ein Linearlager sein. Das Linearlager kann beispielsweise ein Gleitlager und/oder ein Linearwälzlager aufweisen.

Gemäß einer weiteren Ausführungsform ist zumindest einer der Freiheitsgrade der Ausgleichverbindung ein translatorischer Freiheitsgrad. Der translatorische Freiheitsgrad kann der einzige Freiheitsgrad oder der einzige translatorische Freiheitsgrad der Ausgleichsverbindung sein. Zusätzlich kann die Ausgleichsverbindung genau einen, genau zwei oder genau drei rotatorische Freiheitsgrade bereitstellen.

Gemäß einer weiteren Ausführungsform ist ein translatorischer Freiheitsgrad der Ausgleichsverbindung parallel oder im Wesentlichen parallel zu einer Längsachse des ersten Rumpfes orientiert. Gemäß einer weiteren Ausführungsform ist ein Winkel zwischen dem translatorischen Freiheitsgrad und einer Achse, welche parallel zur Längsachse des ersten Rumpfes verläuft, geringer als 60 Grad, geringer als 45 Grad oder geringer als 30 Grad, oder geringer als 20 Grad oder geringer als 10 Grad, oder geringer als 5 Grad.

Gemäß einer weiteren Ausführungsform ist eine Rotationsachse eines rotatorischen Freiheitsgrades der Ausgleichsverbindung parallel oder im Wesentlichen parallel zu einer Längsachse des ersten Rumpfes orientiert. Gemäß einer weiteren Ausführungsform ist ein Winkel zwischen der Rotationsachse und einer Achse, welche parallel zur Längsachse des ersten Rumpfes verläuft, geringer als 60 Grad, geringer als 45 Grad, oder geringer als 30 Grad, oder geringer als 20 Grad oder geringer als 10 Grad, oder geringer als 5 Grad.

Gemäß einer weiteren Ausführungsform weist die Ausgleichsverbindung einen translatorischen Freiheitsgrad und einen rotatorischen Freiheitsgrad auf, wobei ein Winkel zwischen dem translatorischen Freiheitsgrad und einer Achse, welche parallel zu einer Rotationsachse des rotatorischen Freiheitsgrades verläuft, geringer ist als 60 Grad, geringer ist als 45 Grad ist, oder geringer ist als 30 Grad ist, oder geringer ist als 20 Grad ist, oder geringer ist als 10 Grad ist, oder geringer ist als 5 Grad. Gemäß einer weiteren Ausführungsform ist der translatorische Freiheitsgrad parallel oder im Wesentlichen parallel zur Rotationsachse orientiert.

Gemäß einer Ausführungsform ist die Ausgleichsverbindung ausgebildet, Dehnungsunterschiede zwischen Komponenten des Mehrrumpf-Wasserfahrzeugs auszugleichen.

Die Komponenten können beispielsweise der erste Rumpf, der zweite Rumpf, die Verbindungsstruktur und/oder die Tragstruktur sein. Die Dehnung kann eine temperaturbedingte Dehnung sein. Insbesondere kann die Ausgleichsverbindung ausgebildet sein, einen Dehnungsunterschied zwischen dem ersten und/oder dem zweiten Rumpf einerseits und einer weiteren Komponente des Mehrrumpf-Wasserfahrzeugs andererseits, wie beispielsweise der Verbindungsstruktur, auszugleichen. Die Dehnung des ersten und/oder zweiten Rumpfes kann beispielsweise eine Dehnung entlang der Längsachse des jeweiligen Rumpfes sein.

Zusätzlich oder alternativ kann die Ausgleichsverbindung konfiguriert sein, eine wechselnde mechanische Belastung auszugleichen. Die wechselnde mechanische Belastung kann durch Wellenbewegungen entstehen. Die wechselnde mechanische Belastung kann beispielsweise zu einer Torsion des Mehrrumpf-Wasserfahrzeugs führen.

Gemäß einer weiteren Ausführungsform ist die Verbindungsstruktur, eine Kraftübertragungskomponente, das Verstelllager und/oder ein weiteres Verstelllager der Verbindungsstruktur über eine fixierende Verbindung mit dem ersten Rumpf verbunden. Die fixierende Verbindung kann so ausgebildet sein, dass zumindest alle translatorischen Freiheitsgrade der fixierenden Verbindung fixiert sind. In anderen Worten weist die fixierende Verbindung keine Freiheitsgrade oder nur rotatorische Freiheitsgrade auf. Die fixierende Verbindung kann entweder so ausgebildet sein, dass sie keinen Freiheitsgrad aufweist oder so ausgebildet sein, dass deren Freiheitsgrade auf einen oder mehrere rotatorischen Freiheitsgrade beschränkt ist. Die Verbindungsstruktur, eine Kraftübertragungskomponente, das Verstelllager, das weitere Verstelllager und/oder der erste Rumpf können jeweils mit der fixierenden Verbindung starr verbunden sein. Die fixierende Verbindung kann eine erste und eine zweite Komponente aufweisen. Die erste und/oder die zweite Komponente können starr ausgebildet sein. Die erste Komponente der fixierenden Verbindung kann mit der Verbindungsstruktur starr verbunden sein oder mit zumindest einem Teil der Verbindungsstruktur einstückig ausgebildet sein. Die erste Komponente kann mit einer Kraftübertragungskomponente starr verbunden sein, oder mit zumindest einem Teil der Kraftübertragungskomponente einstückig ausgebildet sein. Die Kraftübertragungskomponente kann zur Kraftübertragung an den ersten Rumpf über die fixierende Verbindung konfiguriert sein. Die zweite Komponente kann mit dem ersten Rumpf starr verbunden sein oder mit zumindest einem Teil des ersten Rumpfes einstückig ausgebildet sein. Die erste und die zweite Komponente können relativ zueinander um eine Rotationsachse eines rotatorischen Freiheitsgrades der fixierenden Verbindung verschwenkbar sein. Zusätzlich können die erste und die zweite Komponente relativ zueinander in einer Richtung entlang eines translatorischen Freiheitsgrades oder parallel zu einem translatorischen Freiheitsgrad der Ausgleichsverbindung bewegbar sein.

Das weitere Verstelllager kann ausgebildet sein zu einer zumindest teilweisen Lagerung der Veränderung der Position und/oder Orientierung des ersten Rumpfes relativ zum zweiten Rumpf. Eine Ableitung einer Vertikallast der Tragstruktur und/oder der Transportlast kann zumindest teilweise über das weitere Verstelllager und/oder die fixierende Verbindung erfolgen.

Die fixierende Verbindung kann beispielsweise eines oder mehrere Festlager aufweisen oder eine Einspannung sein. Ein Festlager kann definiert werden als eine Verbindung, welche alle drei Translations-Freiheitsgrade fixiert, wobei jedoch keine Drehmomente übertragen werden. Eine Einspannung kann definiert werden als eine Verbindung, welche alle sechs Freiheitsgrade fixiert. Die fixierende Verbindung kann ausgebildet sein, zumindest ein Teil einer Kraft zur Veränderung der Position und/oder Orientierung des ersten Rumpfes relativ zum zweiten Rumpf zu übertragen.

Gemäß einer Ausführungsform besteht eine axiale Separierung zwischen der Ausgleichsverbindung und der fixierenden Verbindung, gemessen entlang einer Längsachse des ersten Rumpfes. Gemäß einer weiteren Ausführungsform besteht eine axiale Separierung zwischen allen Ausgleichsverbindungen und allen fixierenden Verbindungen, welche jeweils die Verbindungsstruktur mit dem ersten Rumpf verbinden.

Beispielsweise kann die axiale Separierung größer sein als ein Zehntel, größer sein als ein Vierteil, größer sein als ein Drittel, oder größer sein als die Hälfte der axialen Länge des ersten Rumpfes. Alle Ausgleichsverbindungen können am ersten Rumpf bugseitig oder heckseitig relativ zu allen fixierenden Verbindung angeordnet sein.

Gemäß einer Ausführungsform weist das Mehrrumpf-Wasserfahrzeug eine Abstützvorrichtung auf zu einer aktivierbaren mechanischen Überbrückung des Verstelllagers. Die Abstützvorrichtung kann konfiguriert sein, eine Lagerbelastung des Verstelllagers zumindest teilweise abzustützen.

Gemäß einer weiteren Ausführungsform erfolgt die Aktivierung der mechanischen Überbrückung abhängig von der Position und/oder der Orientierung des ersten Rumpfes relativ zum zweiten Rumpf.

Die Abstützvorrichtung kann einen oder mehrere Bolzen aufweisen. Der Bolzen kann an einer ersten Komponente angeordnet sein. Eine Öffnung, welche zur Aufnahme des Bolzens ausgebildet ist, kann an einer zweiten Komponente angeordnet sein. Die Aktivierung der Abstützvorrichtung kann durch ein Eingreifen des Bolzens in die Öffnung erfolgen. Die erste Komponente kann über das Verstelllager mit der zweiten Komponente verbunden sein.

Gemäß einer weiteren Ausführungsform erlaubt zumindest einer der Freiheitsgrade der Ausgleichsverbindung eine Relativbewegung von mehr als 5 Millimeter, oder mehr als 10 Millimeter, oder mehr als 50 Millimeter, oder mehr als 100 Millimeter, oder mehr als 200 Millimeter. Die Ausgleichsverbindung kann so konfiguriert sein, dass die erlaubte Relativbewegung geringer ist als 300 Millimeter oder geringer ist als 200 Millimeter oder geringer ist als 100 Millimeter. Die Relativbewegung kann eine rein translatorische Bewegung und/oder eine kombinierte translatorische und rotatorische Bewegung sein.

Die Relativbewegung kann gemessen werden zwischen Komponenten der Ausgleichsverbindung, welche sich relativ zueinander in einer Richtung entlang des Freiheitsgrades oder parallel zum Freiheitsgrad bewegen. Der Freiheitsgrad kann ein translatorischer Freiheitsgrad sein. Eine erste Komponente kann starr mit der Verbindungsstruktur, insbesondere starr mit der Kraftübertragungskomponente verbunden sein. Alternativ kann die erste Komponente einstückig zumindest mit einem Teil der Verbindungsstruktur, insbesondere einstückig mit zumindest einem Teil der Kraftübertragungskomponente ausgebildet sein. Die zweite Komponente kann starr mit dem ersten Rumpf verbunden sein. Alternativ kann die zweite Komponente einstückig mit zumindest einem Teil des ersten Rumpfes ausgebildet sein. Beispielsweise kann die Relativbewegung eine Bewegung eines ersten Lagerelements relativ zu einem zweiten Lagerelement sein. Das erste und das zweite Lagerelement können komplementär zueinander ausgebildet sein. Das erste Lagerelement kann ein Gleitelement eines Linearlagers sein, das zweite Lagerelement kann eine Schiene des Linearlagers sein. Die Relativbewegung kann durch die Ausgleichsverbindung geführt sein. Beispielsweise kann die Relativbewegung durch ein Linearlager der Ausgleichsverbindung geführt sein.

Gemäß einer weiteren Ausführungsform weist das Mehrrumpf-Wasserfahrzeug eine Tragstruktur zur Aufnahme einer Transportlast auf. Eine Ableitung einer Vertikallast der Tragstruktur und/oder der Transportlast kann zumindest teilweise über das Verstelllager erfolgen. Die Transportlast kann eine wechselnde Beladung des Schiffes, wie beispielsweise Passagiere und/oder Gepäck umfassen.

Zusätzlich oder alternativ kann die Ableitung der Vertikallast der Tragstruktur und/oder der Transportlast zumindest teilweise über die Ausgleichsverbindung und/oder die fixierende Verbindung erfolgen.

Zusätzlich oder alternativ kann die Ableitung der Vertikallast der Tragstruktur und/oder der Transportlast zumindest teilweise über eine Kraftübertragungskomponente erfolgen. Die Kraftübertragungskomponente kann mit zumindest einem Teil des ersten Rumpfes über die Ausgleichsverbindung verbunden sein. Alternativ oder zusätzlich kann die Kraftübertragungskomponente mit der Tragstruktur über das Verstelllager verbunden sein.

Gemäß einer weiteren Ausführungsform weist die Ausgleichsverbindung ein Linearlager auf. Zusätzlich kann die Ausgleichsverbindung ein Radiallager aufweisen. Die Ausgleichsverbindung kann aus einem Linearlager und einem Radiallager bestehen. Das Linearlager kann aus einem ersten und einem zweiten Lagerelement bestehen, welche relativ zueinander entlang des translatorischen Freiheitsgrades des Linearlagers bewegbar sind. Das erste und das zweite Lagerelement können zueinander komplementäre Lagerelemente des Linearlagers bilden. Zusätzlich können das erste und/oder das zweite Lagerelement als zueinander komplementäre Lagerelemente des Radiallagers konfiguriert sein. Das erste und das zweite Lagerelement können relativ zueinander verschwenkbar sein. Das erste und/oder das zweite Lagerelement können starr ausgebildet sein. Das erste und das zweite Lagerelement können gleitend und/oder rollend zusammenwirken. Beispielsweise kann das erste Lagerelement als Welle des Radiallagers konfiguriert sein. Das zweite Lagerelement kann als Lagergehäuse des Radiallagers konfiguriert sein. Das Lagergehäuse kann die Welle zumindest teilweise umgreifen. Das Lagergehäuse kann offen oder geschlossen sein. Das Lagergehäuse kann entlang der Welle in axialer Richtung verschiebbar sein und um die Welle verschwenkbar sein. Daher kann sich ein translatorischer Freiheitsgrad der Ausgleichsverbindung entlang der Welle des Radiallagers erstrecken und eine Längsachse der Welle kann eine Rotationsachse eines rotatorischen Freiheitsgrades sein.

Gemäß einer weiteren Ausführungsform weist das Mehrrumpf-Wasserfahrzeug eine Messvorrichtung auf, welche konfiguriert ist zum Erfassen eines Positionsparameters und/oder eines Bewegungsparameters der Position und/oder Orientierung des ersten Rumpfes relativ zum zweiten Rumpf.

Ein Positionsparameter kann beispielsweise ein Abstand zwischen dem ersten Rumpf und dem zweiten Rumpf sein. Der Abstand kann senkrecht zur Mittelachse des Mehrrumpf-Wasserfahrzeugs gemessen sein. Ein Bewegungsparameter kann beispielsweise eine Änderungsgeschwindigkeit eines Positionsparameters sein, wie beispielsweise die Änderungsgeschwindigkeit des Abstandes.

Die Messvorrichtung kann beispielsweise einen Laser und/oder einen Messdraht aufweisen. Der Messdraht kann beispielsweise entlang einer zu messenden Strecke gespannt sein.

Die Veränderung der Position und/oder Orientierung des ersten Rumpfes relativ zum zweiten Rumpf kann automatisch erfolgen, insbesondere ohne begrenzende oder regulierende Einflussnahme von Bedienpersonal.

Das Mehrrumpf-Wasserfahrzeug kann einen oder mehrere Antriebe aufweisen zur Veränderung der Position und/oder der Orientierung des ersten Rumpfes relativ zum zweiten Rumpf. Der Antrieb kann beispielsweise manuell, hydraulisch, elektrisch und/oder pneumatisch sein.

Gemäß einer weiteren Ausführungsform ist das Mehrrumpf-Wasserfahrzeug so ausgebildet, dass die Veränderung der Position und/oder der Orientierung des ersten Rumpfes relativ zum zweiten Rumpf abhängig von dem durch die Messvorrichtung erfassten Positionsparameter und/oder Bewegungsparameter gesteuert wird. Das Mehrrumpf-Wasserfahrzeug kann eine Steuerung aufweisen, die ausgebildet ist, einen oder mehrere Antriebe zu steuern zur Veränderung der Position und/oder Orientierung des ersten Rumpfes relativ zum zweiten Rumpf.

Das Steuern der Veränderung der Position und/oder Orientierung des ersten Rumpfes relativ zum zweiten Rumpf kann so konfiguriert sein, dass entlang der Trajektorie der Positions- und/oder Orientierungsänderung die relativen Positionen und/oder Orientierungen der Rümpfe die Lagerbelastung des Verstelllagers verringern.

Gemäß einer Ausführungsform weist die Ausgleichsverbindung eine verschwenkbare Verbindung auf, welche ein erstes und ein zweites Verbindungselement aufweist. Die verschwenkbare Verbindung kann zur Verschwenkung des ersten Verbindungselements relativ zum zweiten Verbindungselement konfiguriert sein. Die verschwenkbare Verbindung kann einen oder mehrere rotatorische Freiheitsgrade der Ausgleichsverbindung bereitstellen.

Gemäß einer weiteren Ausführungsform ist das erste Verbindungselement mit dem ersten Rumpf starr oder verdrehungsfest verbunden. Alternativ kann das erste Verbindungselement mit zumindest einem Teil des ersten Rumpfes einstückig ausgebildet sein. Alternativ oder zusätzlich kann das zweite Verbindungselement mit der Verbindungsstruktur starr oder verdrehungsfest verbunden sein. Alternativ kann das zweite Verbindungselement mit zumindest einem Teil der Verbindungsstruktur einstückig ausgebildet sein. Insbesondere kann das zweite Verbindungselement mit einer Kraftübertragungskomponente starr oder verdrehungsfest verbunden sein oder das zweite Verbindungselement kann mit zumindest einem Teil der Kraftübertragungskomponente einstückig ausgebildet sein. Die Kraftübertragungskomponente kann zur Kraftübertragung an den ersten Rumpf über die Ausgleichsverbindung konfiguriert sein. Die Ausgleichsverbindung kann einen translatorischen Freiheitsgrad aufweisen zur translatorischen Verschiebung des ersten Verbindungselements relativ zum zweiten Verbindungselement.

Die verschwenkbare Verbindung kann zu einer geführten Verschwenkung des ersten Verbindungselements relativ zum zweiten Verbindungselement konfiguriert sein. Die Verschwenkung kann eine Orientierung des ersten Verbindungselements relativ zum zweiten Verbindungselement verändern. Die verschwenkbare Verbindung kann eine konvexe Fläche und eine konkave Fläche aufweisen. Die konvexe Fläche kann in die konkave Fläche eingreifen. Die konvexe Fläche kann in gleitendem Kontakt mit der konkaven Fläche sein. Alternativ können die konvexe Fläche und die konkave Fläche jeweils als Laufflächen für Wälzkörper der Ausgleichsverbindung konfiguriert sein. Die konvexe Fläche kann über Wälzkörper der Ausgleichsverbindung mit der konkaven Fläche zusammenwirken. Die verschwenkbare Verbindung kann ein Radiallager aufweisen oder aus einem Radiallager bestehen. Das Radiallager kann als Wälzlager und/oder als Gleitlager konfiguriert sein. Das Radiallager kann eine Welle aufweisen. Eine Lauf- oder Gleitfläche des Radiallagers kann mit zumindest einem Teil der Welle einstückig ausgebildet sein oder mit der Welle fest verbunden sein. Die Lauffläche kann zum Abrollen von Wälzkörpern des Radiallagers konfiguriert sein. Die Gleitfläche kann dazu konfiguriert sein, dass eine komplementäre Gleitfläche des Gleitlagers in gleitendem Kontakt mit der Gleitfläche steht. Das Radiallager kann als Loslager, insbesondere als axiales Loslager ausgebildet sein.

Gemäß einer Ausführungsform weist das Radiallager eine Welle und ein Lagergehäuse auf. Die Welle und das Lagergehäuse können relativ zueinander entlang einer Längsachse der Welle verschiebbar sein. Gemäß einer weiteren Ausführungsform stellt die Verschiebbarkeit einen translatorischen Freiheitsgrad der Ausgleichsverbindung bereit.

Gemäß einer weiteren Ausführungsform ist die verschwenkbare Verbindung so konfiguriert, dass das erste Verbindungselement relativ zum zweiten Verbindungselement mindestens um einen Winkel von 1 Grad, oder mindestens um einen Winkel von 5 Grad, oder mindestens um einen Winkel von 10 Grad, oder mindestens um einen Winkel von 20 Grad, oder mindestens um einen Winkel von 40 Grad verschwenkbar ist. Zusätzlich oder alternativ kann die verschwenkbare Verbindung so ausgebildet sein, dass das erste Verbindungselement relativ zum zweiten Verbindungselement maximal um 180 Grad, maximal um 90 Grad, maximal um 45 Grad, maximal um 30 Grad, maximal um 20 Grad, oder maximal um 10 Grad verschwenkbar ist. Der Winkel kann gemessen werden in einer Ebene, welche senkrecht zu einer Längsachse des ersten Rumpfes orientiert ist und/oder senkrecht zu einer Verschwenkachse der verschwenkbaren Verbindung orientiert ist. Der Winkel der Verschwenkbarkeit kann die Verschwenkung zwischen zwei extremalen Verschwenkpositionen repräsentieren. Die Ausgleichsverbindung kann so konfiguriert sein, dass das erste Verbindungselement relativ zum zweiten Verbindungselement um die Verschwenkachse verschwenkbar ist. Die Verschwenkachse kann ortsfest sein. Alternativ kann sich die Verschwenkachse während der Verschwenkung verlagern. Die Verschwenkachse kann eine Rotationsachse eines rotatorischen Freiheitsgrades sein. Der rotatorische Freiheitsgrad kann der einzige rotatorische Freiheitsgrad der verschwenkbaren Verbindung oder der Ausgleichsverbindung sein.

Das Mehrrumpf-Wasserfahrzeug kann so ausgebildet sein, dass die oben genannten Merkmale und Ausführungsformen zusätzlich für den zweiten Rumpf oder für mehrere weitere Rümpfe gelten.

### Kurze Beschreibung der Figuren

Die vorstehenden, sowie weitere vorteilhafte Merkmale der Offenbarung werden durch die nachfolgende detaillierte Beschreibung der beispielhaften Ausführungsformen unter Bezugnahme auf die beigefügten Zeichnungen noch deutlicher hervorgehen. Es wird betont, dass nicht alle möglichen Ausführungsformen der vorliegenden Offenbarung notwendigerweise alle oder einige der hier angegebenen Vorteile erzielen.
- Figur 1: ist eine schematische perspektivische Ansicht eines Mehrrumpf-Wasserfahrzeugs gemäß einem Ausführungsbeispiel;
- Figur 2A: ist ein Querschnitt des in der Figur 1 gezeigten Ausführungsbeispiels entlang der in der Figur 1 gezeigten Schnittlinie und zeigt eine erste Konfiguration des Mehrrumpf-Wasserfahrzeugs;
- Figur 2B: ist ein Querschnitt des in der Figur 1 gezeigten Ausführungsbeispiels entlang der in der Figur 1 gezeigten Schnittlinie und zeigt eine zweite Konfiguration des Mehrrumpf-Wasserfahrzeugs;
- Figur 3: ist eine Draufsicht auf die Balken, die Rümpfe und die Befestigung zwischen den Balken und den Rümpfen des in der Figur 1 gezeigten Ausführungsbeispiels;
- Figur 4: ist ein Querschnitt durch eine Ausgleichsverbindung gemäß einem ersten Ausführungsbeispiels;
- Figur 5A: ist ein Querschnitt durch eine Ausgleichsverbindung gemäß einem zweiten Ausführungsbeispiel;
- Figur 5B: ist eine perspektivische Ansicht der Ausgleichsverbindung gemäß dem zweiten Ausführungsbeispiel;
- Figur 5C: ist eine weitere perspektivische Ansicht der Ausgleichsverbindung gemäß dem zweiten Ausführungsbeispiel;
- Figur 6A: ist eine perspektivische Ansicht einer Fixiervorrichtung zur Fixierung eines Balkens relativ zur Tragstruktur in dem in der Figur 1 gezeigten Ausführungsbeispiel, wobei sich das Mehrrumpf-Wasserfahrzeug in der zweiten Konfiguration befindet;
- Figur 6B: ist eine weitere perspektivische Ansicht der Fixiervorrichtung, wobei sich das Mehrrumpf-Wasserfahrzeug in der ersten Konfiguration befindet; und
- Figur 7: ist ein Querschnitt durch eine Ausgleichsverbindung gemäß einem dritten Ausführungsbeispiel.

### Detaillierte Beschreibung exemplarischer Ausführungsformen

Figur 1 zeigt ein Mehrrumpf-Wasserfahrzeug 1 entsprechend einem Ausführungsbeispiel. Das Mehrrumpf-Wasserfahrzeug 1 ist als Katamaran ausgebildet, welcher einen ersten Rumpf 2 und einen zweiten Rumpf 3 aufweist. Es ist jedoch auch denkbar, dass das Mehrrumpf-Wasserfahrzeug 1 mehr als zwei Rümpfe aufweist. Insbesondere kann das Mehrrumpf-Wasserfahrzeug alternativ als Trimaran ausgebildet sein.

Zwischen den beiden Rümpfen 2, 3 ist eine Tragstruktur 4 angeordnet. Die Tragstruktur 4 ist ausgebildet, eine Transportlast, wie Passagiere und Gepäck aufzunehmen. Die Tragstruktur 4 umfasst eine Wohneinheit, welche eine Fensterfront 5 aufweist. Die Tragstruktur 4 weist ferner einen Navigationsbereich 6 auf. Auf der Tragstruktur 4 ist ein Segelmast 7 angeordnet, welcher in der Figur 1 zur Vereinfachung der Darstellung nur teilweise dargestellt ist.

Der Rumpf 2 ist mit der Tragstruktur 4 über die Balken 10 und dem Balken 13 (nicht gezeigt in der Figur 1) verbunden; und der Rumpf 3 ist mit der Tragstruktur 4 über die Balken 11 und 12 verbunden. Von den vier Balken sind in der Figur 1 die Balken 10, 11 und 12 dargestellt, in der Schnittdarstellung der Figuren 2A und 2B die Balken 10 und 11 dargestellt, und in der Draufsicht der Figur 3 alle vier Balken 10, 11, 12 und 13 dargestellt.

Die Balken 10 und 11 sind bugseitig relativ zu den Balken 12 und 13 angeordnet. Jeder der Balken ist mit seiner Längsachse senkrecht zur Mittelachse M des Mehrrumpf-Wasserfahrzeugs orientiert.

Jeder der Balken 10, 11, 12 und 13 ist als I-Balken ausgebildet. Die Balken können beispielsweise zumindest teilweise aus CFK (Kohlenstofffaserverstärkter Kunststoff) bestehen.

Durch eine horizontale Bewegung der Balken in eine Richtung, welche im Wesentlichen senkrecht zur Mittelachse M des Katamarans orientiert ist, sind die Rümpfe 2, 3 so verschiebbar, dass ein Abstand der Rümpfe von der Mittelachse M veränderbar ist. Daher repräsentieren die Balken Kraftübertragungskomponenten. Jeder der Balken ist zur Kraftübertragung an einen der Rümpfe ausgebildet zur Veränderung der Position der Rümpfe 2, 3 relativ zueinander.

Durch die Veränderung der Position der Rümpfe 2, 3 relativ zueinander kann die Breite b des Katamarans verändert werden. Der Katamaran ist so ausgebildet, dass die Rümpfe 2, 3 simultan verstellbar sind. Es ist jedoch auch denkbar, dass die Rümpfe 2, 3 unabhängig voneinander verstellbar sind.

Durch die Positionsänderung der Rümpfe 2, 3 relativ zueinander kann der Katamaran in eine erste und eine zweite Konfiguration gebracht werden. Figur 2A zeigt den Katamaran in der ersten Konfiguration und die Figur 2B zeigt den Katamaran in der zweiten Konfiguration. Jede dieser Figuren zeigt einen Querschnitt durch den Katamaran entlang der in der Figur 1 dargestellten Schnittlinie C-C. In der ersten Konfiguration sind die Rümpfe 2, 3 so weit ausgefahren, dass der Katamaran genügend Stabilität gegen den Winddruck aufweist, um mittels Segelkraft fortbewegt zu werden. In der zweiten Konfiguration sind die Rümpfe 2, 3 eingefahren, so dass der Katamaran beispielsweise in enge Liegeplätze manövriert werden kann und Schleusenanlagen in Binnenwasserstraßen benutzen kann. Ebenso können in der zweiten Konfiguration Krananlagen und Winterliegeplätze verwendet werden, welche in der Regel für die Einrumpfboote mit einer geringeren Breite b ausgelegt sind.

In den Querschnitten der Figuren 2A und 2B sind die bugseitigen Balken 10 und 11, deren Verbindung mit der Tragstruktur 4, sowie deren Verbindung mit den Rümpfen 2, 3 schematisch illustriert. Die Verbindung der heckseitigen Balken 12 und 13 mit der Tragstruktur 4 ist entsprechend konfiguriert, wie bei den bugseitigen Balken 10 und 11. Wie mit Bezug auf die Figur 3 weiter unten beschrieben wird, unterscheidet sich jedoch die Verbindung zwischen den heckseitigen Balken 12, 13 und den Rümpfen 2, 3 von der Verbindung zwischen den bugseitigen Balken 10, 11 und den Rümpfen 2, 3.

Die bugseitigen Balken 10 und 11 sind in einer Richtung entlang der Mittelachse des Katamarans relativ zueinander versetzt angeordnet. Ebenso sind die heckseitigen Balken 12, 13 in einer Richtung entlang der Mittelachse relativ zueinander versetzt angeordnet. Daher wird in der Figur 2B der Balken 10 teilweise durch den Balken 11 verdeckt.

Jeder der Balken 10, 11, 12, 13 ist mit der Tragstruktur 4 über ein Linearlager verbunden. Jedes der Linearlager leitet ein Teil der Vertikallast der Tragstruktur 4 und der davon aufgenommenen Transportlast ab. Für die Balken 10 und 11 sind die Linearlager in den Figuren 2A und 2B dargestellt. Für die Balken 12 und 13 sind die Linearlager entsprechend ausgebildet.

Wie in den Figuren 2A und 2B dargestellt ist, weist jeder der bugseitigen Balken 10, 11 jeweils eine Linearlager-Schiene 30, 31 auf, welche auf der Oberseite des jeweiligen Balkens befestigt ist und sich im Wesentlichen entlang der gesamten Länge des jeweiligen Balkens erstreckt. Auf jeder der Linearlager-Schienen 30, 31 laufen jeweils zwei Linearlager-Schlitten 32, 33, 34 und 35. Jeder der Linearlager-Schlitten 32, 33, 34 und 35 ist mit der Tragstruktur 4 verbunden (nicht gezeigt in den Figuren 2A und 2B). Für jeden der Linearlager-Schlitten 32, 33, 34, 35 ist die Verbindung mit der Tragstruktur 4 beweglich ausgebildet. Beispielsweise kann die Verbindung zwischen dem Linearlager-Schlitten 32, 33, 34, 35 und der Tragstruktur 4 ein Elastomerelement aufweisen und/oder kardanisch ausgebildet sein.

Im dargestellten Ausführungsbeispiel sind für jeden der Balken die Linearlager, welche den jeweiligen Balken mit der Tragstruktur verbinden, als Linearwälzlager ausgebildet. Es ist jedoch auch denkbar, dass die Linearlager als Lineargleitlager ausgebildet sind.

Jedes der Linearlager übt die Funktion eines Verstelllagers aus. Jedes der Verstelllager lagert die Veränderung der Position des ersten Rumpfes 2 relativ zum zweiten Rumpf 3 teilweise so, dass alle Verstelllager gemeinsam die Lagerung der Positionsveränderung bewirken. Die Balken 10, 11, 12 und 13, die Verstelllager und die Tragstruktur 4 üben zusammen die Funktion einer Verbindungsstruktur aus, welche den ersten Rumpf 2 mit dem zweiten Rumpf 3 verbindet.

Es hat sich gezeigt, dass die Verstelllager eine höhere Verschleißfestigkeit aufweisen und dass einer Blockierung der Verstelllager effektiver vorgebeugt werden kann, wenn für jeden der Rümpfe 2, 3 jeweils ein Balken über zumindest eine Ausgleichsverbindung mit dem jeweiligen Rumpf verbunden ist. Die Ausgleichsverbindung weist dabei zumindest einen Freiheitsgrad auf, welcher zur Verringerung der Lagerbelastung zumindest eines der Verstelllager des Katamarans konfiguriert ist. In dem beschriebenen Ausführungsbeispiel ist jede der Ausgleichsverbindungen als Linear-Gleitlager konfiguriert.

Eine solche Lagerbelastung kann beispielsweise erzeugt werden durch unterschiedliche temperaturbedingte Dehnungen des ersten Rumpfes, des zweiten Rumpfes und/oder der Tragstruktur 4. Beispielsweise kann sich temperaturbedingt der erste Rumpf entlang seiner Längsachse unterschiedlich stark ausdehnen im Vergleich zur Tragstruktur 4.

Zusätzlich oder alternativ können Lagerbelastungen durch wechselnde mechanische Belastungen erzeugt werden. Solche wechselnden mechanischen Belastungen können durch Wasserwellen erzeugt werden, welche zur einer Torsion des Wasserfahrzeugs führen.

In dem beschriebenen Ausführungsbeispiel ist der bugseitige Balken 10 über die Ausgleichsverbindungen 20 und 21 mit dem Rumpf 2 verbunden und der bugseitige Balken 11 über die Ausgleichsverbindungen 22 und 23 mit dem Rumpf 3 verbunden. Über jede der Ausgleichsverbindungen 20, 21, 22 und 23 wird ein Teil einer Vertikallast der Tragstruktur 4 und der Transportlast abgeleitet.

Figur 3 ist eine Draufsicht auf die Balken 10, 11, 12 und 13, die Rümpfe 2 und 3, sowie auf die Verbindungen zwischen den Balken 10, 11, 12 und 13 und den Rümpfen 2 und 3. Zur Vereinfachung der Darstellung sind insbesondere die Tragstruktur 4 (gezeigt in den Figuren 2A und 2B) und die Linearlager, welche die Balken 10, 11, 12 und 13 mit der Tragstruktur 4 verbinden, nicht dargestellt. Zur Verdeutlichung der Darstellung ist in der Figur 3 die Schnittlinie C-C für die Querschnitte der Figuren 2A und 2B eingezeichnet.

Jede der Ausgleichsverbindungen 20, 21, 22 und 23 weist genau einen Freiheitsgrad auf, welcher ein translatorischer Freiheitsgrad ist. Für jede der Ausgleichsverbindungen ist der translatorische Freiheitsgrad entlang der Längsachse A1, A2 desjenigen Rumpfes orientiert, zu welchem die jeweilige Ausgleichsverbindung eine Verbindung bereitstellt.

In der Figur 3 ist der Freiheitsgrad der jeweiligen Ausgleichsverbindung jeweils durch einen Pfeil 40, 41, 42, 43 symbolisiert.

Es hat sich gezeigt, dass durch jeder der Freiheitsgrade 40, 41, 42 und 43 die Lagerbelastung auf zumindest eines der Verstelllager verringert werden kann. Bei jeder der Ausgleichsverbindungen 20, 21, 22, 23 führt eine Relativbewegung zwischen dem Balken und dem Rumpf, welche entlang des Freiheitsgrades ausgeführt wird, zu einer Veränderung einer Lagerbelastung zumindest eines der Verstelllager.

Jede der Ausgleichsverbindungen 20, 21, 22, 23 überträgt einen Teil der Kraft zur Veränderung der Position der Rümpfe 2, 3.

Jeder der Freiheitsgrade 40, 41, 42 und 43 ist im Wesentlichen senkrecht zu einer Verfahrrichtung des Balkens orientiert, welcher zur Ausgleichsverbindung des jeweiligen Freiheitsgrades führt. Dadurch ist die Richtung der Kraftübertragung, welche durch den Balken bewirkt wird, im Wesentlichen senkrecht zum Freiheitsgrad. Daher blockiert oder fixiert jede der Ausgleichsverbindungen 20, 21, 22 und 23 diejenigen Freiheitsgrade, welche zur Kraftübertragung an der jeweiligen Ausgleichsverbindung verwendet werden. Dadurch ist jeder der Freiheitsgrade 40, 41, 42 und 43 bei der Verstellung der Position der Rümpfe 2 und 3 im Wesentlichen unbeteiligt.

Die Freiheitsgrade 40 und 41 der Ausgleichsverbindungen 20 und 21 zwischen dem Balken 10 und dem Rumpf 2 sind entlang der Längsachse A2 des Rumpfes 2 orientiert. Die Freiheitsgrade 42 und 43 der Ausgleichsverbindungen 22 und 23 zwischen dem Balken 11 und dem Rumpf 3 sind entlang der Längsachse A1 des Rumpfes 3 orientiert. Es hat sich gezeigt, dass dadurch effektiv unterschiedliche Dehnungen an den Rümpfen 2, 3 und/oder an Komponenten Tragstruktur ausgeglichen werden können. Diese Dehnungen können beispielsweise temperaturbedingte Dehnungen sein. Diese Dehnungsunterschiede führen dann nicht zu einer Erhöhung der Lagerbelastung der Verstelllager. Des Weiteren hat sich gezeigt, dass die Ausgleichsverbindungen 20, 21, 22 und 23 den Einfluss von wechselnden Belastungen auf die Lagerbelastung verringern können; Die wechselnden Belastungen können beispielsweise durch Wellenbewegungen erzeugt werden.

Der heckseitige Balken 12 ist mit mehreren fixierenden Verbindungen 25, 26, 27 mit dem Rumpf 3 verbunden. Ebenso ist der heckseitige Balken 13 mit mehreren fixierenden Verbindungen 28, 29, 30 mit dem Rumpf 2 verbunden. Jede der fixierenden Verbindungen fixiert zumindest alle drei translatorischen Freiheitsgrade.

Jede der fixierenden Verbindungen 25, 26, 27, 28, 29, 30 kann beispielsweise als Schraubverbindung ausgebildet sein.

Für jeden der Rümpfe 2 und 3 sind alle fixierenden Verbindungen 25, 26, 27, 28, 29 und 30 axial separiert von allen Ausgleichsverbindungen 20, 21, 22, 23. In anderen Worten befindet sich eine Separierungsdistanz s zwischen den Ausgleichsverbindungen 20, 21, 22, 23 und den fixierenden Verbindungen 25, 26, 27, 28, 29 und 30. Die Separierungsdistanz s kann größer sein als ein Viertel, größer sein als ein Drittel, oder größer sein als die Hälfte der axialen Länge des jeweiligen Rumpfes.

Das Mehrrumpf-Wasserfahrzeug weist ferner eine Messvorrichtung auf (nicht gezeigt in der Figur 3), welche ausgebildet ist, Positionsparameter und/oder Bewegungsparameter der Position des ersten Rumpfes relativ zum zweiten Rumpf zu erfassen.

In dem in der Figur 3 gezeigten Ausführungsbeispiel ist die Messvorrichtung ausgebildet, einen Abstand d1 zwischen den Längsachsen A1, A2 der Rümpfe 2, 3 an den bugseitigen Endabschnitten der Rümpfe 2, 3 zu erfassen. Ferner erfasst die Messvorrichtung einen Abstand d2 zwischen den Längsachsen A1, A2 an den heckseitigen Endabschnitten der Rümpfe 2, 3. Alternativ kann die Messvorrichtung ausgebildet sein, Änderungsgeschwindigkeiten der Abstände d1 und d2 zu erfassen.

Das Mehrrumpf-Wasserfahrzeug weist mehrere Antriebe auf zur Veränderung der Position des ersten Rumpfes 2 relativ zum zweiten Rumpf 3.

Die Antriebe werden abhängig von den erfassten Positionsparametern durch eine Steuereinrichtung (nicht gezeigt in der Figur 3) gesteuert. Dadurch ist es möglich, dass während des Verstellens der Abstand d1 im Wesentlichen gleich ist zum Abstand d2. Es hat sich gezeigt, dass dadurch die Lagerbelastung der Verstelllager gering gehalten werden kann.

Figur 4 zeigt einen Querschnitt durch die Ausgleichsverbindung 20 gemäß einem ersten Ausführungsbeispiel. Die Ausgleichsverbindung 20 ist zwischen dem Balken 10 und dem Rumpf 2 angeordnet. Die Längsachse des Rumpfes 2 ist senkrecht zur Papierebene der Figur 4 orientiert. Die Ausgleichsverbindungen 21, 22 und 23 können entsprechend zur dargestellten Ausgleichsverbindung 20 ausgebildet sein.

Die Ausgleichsverbindung 20 ist als Linear-Gleitlager ausgebildet, dessen Freiheitsgrad entlang der Längsachse des Rumpfes 2 orientiert ist, also senkrecht zur Papierebene der Figur 4.

Der Balken 10 weist eine tunnelförmige Ausnehmung 57 in der Bodenfläche 49 des Balkens 10 auf, welche sich entlang der Längsachse des Rumpfes 2 erstreckt. In der Ausnehmung 57 ist ein Schlitten 42 angeordnet. Auf der Oberseite des Rumpfes 2 ist eine Bodenplatte 59 montiert.

Auf der Bodenplatte 59 ist eine Schiene 71 befestigt. Die Schiene weist ein T-förmiges Profil auf. Die Schiene erstreckt sich mit gleichbleibendem Profil in einer Richtung, welche parallel zur Längsachse des Rumpfes 2 orientiert ist. Auf den Oberflächen des Querbalkens des T-förmigen Profils sind Gleitbeläge 44, 45, 46, 47 und 48 angeordnet, welche mit Gleitflächen des Schlittens 42 zusammenwirken. Die Gleitbeläge 44, 45, 46, 47 und 48 können beispielsweise zumindest teilweise aus Kunststoff sein.

Figur 5A zeigt eine Ausgleichsverbindung 20A gemäß einem zweiten Ausführungsbeispiel.

Das in der Figur 5A gezeigte zweite Ausführungsbeispiel einer Ausgleichsverbindung 20a weist Komponenten auf, welche zu den in der Figur 4 dargestellten Komponenten des ersten Ausführungsbeispiels 20 in ihrer Struktur und/oder Funktion analog sind. Daher sind die Komponenten des zweiten Ausführungsbeispiels teilweise mit ähnlichen Bezugszeichen versehen, die jedoch das Begleitzeichen "a" aufweisen.

Die Ausgleichsverbindung 20a weist ein Gleitelement 50a als Lagerelement auf, welches von einer Schiene als Gegenlagerelement verschiebbar geführt wird. Die Schiene wird durch die Bodenplatte 59a und einen Aufbau 61a gebildet und weist ein C-Profil auf. Im Inneren des C-Profils sind Laufflächen angeordnet, auf welchen die Gleitflächen des Gleitelements 50a gleiten.

Das Gleitelement 50a weist einen Fuß auf, welcher im Inneren der Schiene angeordnet ist. Ferner weist das Gleitelement 50a einen Fortsatz 51a auf, welcher sich vom Fuß weg erstreckt und ein Gewindeloch aufweist. Im Gewindeloch des Fortsatzes 51a ist ein Bolzen 55a anordenbar, durch welchen das Gleitelement 50a am Balken 10 befestigbar ist. Der Bolzen 55a und ein Teil des Fortsatzes 51a sind in einer Öffnung des Balkens 10 anordenbar und mittels einer Mutter 54a am Balken 10 befestigbar.

Der Fortsatz 51a weist eine Schulter 58a auf, auf welcher ein Kragenelement 56a aufliegt. Auf dem Kragenelement 56a liegt wiederum ein Stabilisierungselement 53a auf, über welches der Fortsatz 51a mit dem Balken 10 formschlüssig befestigt ist. Der Formschluss blockiert oder fixiert zwei translatorische Freiheitsgrade, welche orthogonal zum translatorischen Freiheitsgrad der Ausgleichsverbindung orientiert sind. Durch das Stabilisierungselement 53a wird in den zwei blockierten oder fixierten translatorischen Freiheitsgraden eine höhere Stabilität erhalten. Zusätzlich ermöglicht das Stabilisierungselement 53a eine großflächigere Krafteinleitung in den Balken 10.

Jede der Figuren 5B und 5C ist eine perspektivische Darstellung der Ausgleichsverbindung 20a. In der Figur 5B ist die Ausgleichsverbindung 20a mit dem Stabilisierungselement 53a abgebildet, während in der Figur 5C die Ausgleichsverbindung 20a ohne das Stabilisierungselement 53a abgebildet ist. Zur Vereinfachung der Darstellung ist in den Figuren 5B und 5C der Balken 10 nicht gezeigt.

Wie in den Figuren 5B und 5C zu erkennen ist, weist die Ausgleichsverbindung 20a zusätzlich ein zweites Gleitelement 52a als Lagerelement auf, welches relativ zum ersten Gleitelement 50a versetzt entlang einer Richtung angeordnet ist, welche parallel zur Längsachse des Rumpfes 2 verläuft. Das zweite Gleitelement 52a ist im Wesentlichen gleich ausgebildet, wie das erste Gleitelement 50a. Ebenso wie das erste Gleitelement 50a ist auch das zweite Gleitelement 52a über einen Bolzen (nicht dargestellt in den Figuren 5B und 5C) am Balken 10 befestigbar. Das zweite Gleitelement 52a läuft in einer Schiene als Gegenlagerelement, welche durch die Bodenplatte 59a und den Aufbau 61a gebildet wird.

Wie in der Figur 5C zu sehen ist, weist der Aufbau 61a ein erstes Langloch 72a und ein zweites Langloch 73a auf. Jedes der Langlöcher 72a, 73a ist so konfiguriert, dass die Bodenplatte 59a und der Aufbau 61a ein C-Profil zur Führung des ersten Gleitelements 50a und des zweiten Gleitelements 52a bildet. Das erste Gleitelement 50a erstreckt sich durch das erste Langloch 72a und das zweite Gleitelement 52a erstreckt sich durch das zweite Langloch 73a. Das Stabilisierungselement 53a weist eine erste Öffnung 74a auf, durch welche sich das erste Gleitelement 50a zumindest teilweise erstreckt. Ferner weist das Stabilisierungselement 53a eine zweite Öffnung 75a auf, durch welche sich das zweite Gleitelement 52a zumindest teilweise erstreckt. Dadurch stabilisiert das Stabilisierungselement zumindest zwei Gleitelemente stabilisieren 50a, 52a.

Wie nachfolgend mit Bezug auf die Figuren 6A und 6B erläutert wird, weist das Mehrrumpf-Wasserfahrzeug 1 eine Abstützvorrichtung auf. Die Abstützvorrichtung ist so konfiguriert, dass eine mechanische Überbrückung des Verstelllagers aktivierbar ist. Über die mechanische Überbrückung wird zumindest ein Teil der Lagerbelastung des Verstelllagers abgeleitet. Dies ist dargestellt in der Figur 6A für den bugseitigen Balken 11. Für die übrigen Balken 10, 12 und 13 ist die Abstützvorrichtung entsprechend ausgebildet.

Wie in der Figur 6A zu erkennen ist, ist der Balken 11 als I-Balken ausgebildet. Auf dem I-Balken ist die Linearlager-Schiene 31 angeordnet, welche sich im Wesentlichen entlang der gesamten Länge des Balkens 11 erstreckt. Auf der Linearlager-Schiene 31 sind die Linearlager-Schlitten 34 und 35 angeordnet, welche mit der Tragstruktur 4 (gezeigt in den Figuren 2A und 2B) verbunden sind. Die Linearlager-Schlitten 34 und 35 bilden zusammen mit der Linearlager-Schiene 31 ein Verstelllager. Zusammen mit den Verstelllagern, welche an den übrigen Balken angeordnet sind, bildet dieses Verstelllager eine Lagerung zur Veränderung der Position der Rümpfe relativ zueinander. Wie in der Figur 6A ebenfalls gezeigt ist, ist der Balken 11 über die Ausgleichsverbindungen 22 und 23 mit der Oberfläche 36 des Rumpfes 3 (ebenfalls dargestellt in den Figuren 1, 2A und 2B) verbunden.

Die Tragstruktur 4 weist einen ersten Rahmen 62 und einen zweiten Rahmen 63 auf. Der zweite Rahmen 63 ist zur Unterseite hin offen ausgebildet. Der Balken 11 und die darauf angeordnete Linearlager-Schiene 31 erstrecken sich durch die Öffnung 64 des ersten Rahmens 62 und durch die Öffnung 65 den zweiten Rahmens 63. Der erste Rahmen 62 ist im Wesentlichen in der Mitte des Mehrrumpf-Wasserfahrzeuges angeordnet. Wie in der Figur 1 dargestellt ist, ist der zweite Rahmen 63 an einer Außenseite der Tragstruktur 4 angeordnet, an welcher der Balken 11 unter der Tragstruktur 4 heraustritt.

Der Balken 11 weist an einem ersten Ende eine erste Endplatte 66 auf und an einem zweiten Ende eine zweite Endplatte 69. Ferner weist der Balken 11 auf der in der Figur 6A dargestellten Seite eine erste Rippe 68 und eine zweite Rippe 67 auf. Auf der gegenüberliegenden, in der Figur 6A nicht dargestellten Seite, weist der Balken 11 eine zur ersten Rippe 68 korrespondierende Rippe auf, welche eine gleiche axiale Position wie die erste Rippe 68 aufweist, und eine zur zweiten Rippe 67 korrespondierende Rippe, welche eine gleiche axiale Position, wie die zweite Rippe 67 aufweist.

Die Figur 6A zeigt den Balken 11, wenn der Katamaran sich in der zweiten Konfiguration (gezeigt in der Figur 2B) befindet, in welcher die Rümpfe eingefahren sind. In dieser Konfiguration befindet sich die erste Endplatte 66 im Anschlag gegen den zweiten Rahmen 63. Des Weiteren befindet sich die erste Rippe 68 und die dazu korrespondierende Rippe im Anschlag gegen den ersten Rahmen 62. Der erste Rahmen 62 weist zwei Bolzen (nicht gezeigt) auf, welche in der zweiten Konfiguration in entsprechende Öffnungen (nicht gezeigt) in der ersten Rippe 68 und der dazu korrespondierenden Rippe eingreifen. Des Weiteren weist der zweite Rahmen 63 zwei Bolzen (nicht gezeigt) auf, welche in der zweiten Konfiguration in entsprechende Öffnungen (nicht gezeigt) in der ersten Endplatte 66 eingreifen. Jeder der Bolzen ist entlang der Längsachse des Balkens 11 orientiert, so dass durch das Verfahren des Balkens in einer Richtung parallel zu seiner Längsachse die Bolzen in die Öffnungen eingeführt oder aus den Öffnungen entfernt werden können.

Durch den Eingriff der Bolzen in die Öffnungen wird eine zusätzliche formschlüssige Verbindung bereitgestellt, welche die Tragstruktur mit dem Balken 11 verbindet. Diese formschlüssige Verbindung ist eine zusätzlich Verbindung zu der Verbindung zwischen der Tragstruktur und dem Balken 11 über das Verstelllager. Diese zusätzliche formschlüssige Verbindung stützt die Lagerbelastung des Verstelllagers ab. Das Verstelllager wird daher mechanisch überbrückt. Die mechanische Überbrückung wird aktiviert, wenn der Katamaran in die zweite Konfiguration gebracht wird und damit die Bolzen in die entsprechenden Öffnungen eingreifen.

Wird der Katamaran von der zweiten Konfiguration (gezeigt in der Figur 2B) in die erste Konfiguration (gezeigt in der Figur 2A) übergeführt, so bewegt sich der Balken 11 in Pfeilrichtung 70. Die Position des Balkens 11 relativ zu dem ersten und dem zweiten Rahmen 62, 63 in der ersten Konfiguration ist in der Figur 6B dargestellt.

Durch das Entfernen des Balkens 11 aus der zweiten Konfiguration lösen sich die erste Rippe 68 und die dazu korrespondierende Rippe, sowie die erste Endplatte 66 jeweils vom Anschlag und die Bolzen des ersten und des zweiten Rahmens 62, 63 treten aus den entsprechenden Öffnungen aus. Dadurch wird die mechanische Überbrückung deaktiviert.

Wie in der Figur 6B dargestellt ist, befindet sich in der ersten Konfiguration die zweite Endplatte 69 im Anschlag gegen den ersten Rahmen 62. In der Darstellung der Figur 6B ist die zweite Rippe 67 verdeckt durch den zweiten Rahmen 63, da sich die zweite Rippe und die dazu korrespondierende Rippe im Anschlag gegen den zweiten Rahmen 63 befinden.

Der zweite Rahmen 63 weist zwei Bolzen auf, welche in der ersten Konfiguration in entsprechende Öffnungen in der zweiten Rippe 67 und in der dazu korrespondierenden Rippe eingreifen. Des Weiteren weist der erste Rahmen 62 zwei Bolzen auf, welche in der ersten Konfiguration in entsprechende Öffnungen in der zweiten Endplatte 69 eingreifen. Jeder der Bolzen ist entlang der Längsachse des Balkens ausgerichtet.

Durch den Eingriff der Bolzen in die Öffnungen wird auch in der ersten Konfiguration eine zusätzliche formschlüssige Verbindung bereitgestellt, welche die Tragstruktur mit dem Balken 11 verbindet. Diese formschlüssige Verbindung ist eine zusätzliche Verbindung zu der Verbindung zwischen der Tragstruktur und dem Balken 11 über das Verstelllager. Diese zusätzliche formschlüssige Verbindung stützt die Lagerbelastung des Verstelllagers ab. Das Verstelllager wird daher mechanisch überbrückt. Die mechanische Überbrückung wird aktiviert, wenn der Katamaran in die erste Konfiguration gebracht wird.

Die mechanische Überbrückung durch den Eingriff der Bolzen in die Öffnungen wird insbesondere ermöglicht durch die Ausgleichsverbindungen 20, 21, 22, 23. Diese Ausgleichsverbindungen sind insbesondere konfiguriert zum Ausgleich von Dehnungsunterschieden zwischen Komponenten des Katamarans. Ferner sind diese Ausgleichsverbindungen konfiguriert, wechselnde mechanische Belastungen auszugleichen, welche durch Wellenschlag erzeugt werden.

Dadurch wird ein Mehrrumpf-Wasserfahrzeug erhalten, welches in effizienter Weise eine hohe Stabilität in der ersten und in der zweiten Konfiguration bereitstellt.

Die Figur 7 zeigt eine Ausgleichsverbindung 20b gemäß einem dritten Ausführungsbeispiel. Diese Ausgleichsverbindung 20b weist Komponenten auf, welche zu den in den Figuren 4 und 5A dargestellten Komponenten des ersten und zweiten Ausführungsbeispiels 20 und 20A der Ausgleichsverbindung in ihrer Struktur und/oder ihrer Funktion analog sind. Daher sind die Komponenten des dritten Ausführungsbeispiels teilweise mit ähnlichen Bezugszeichen versehen, die jedoch das Begleitzeichen "b" aufweisen.

Die Ausgleichsverbindung 20b weist eine konvexe Fläche 80b und eine konkave Fläche 81b auf. Die konvexe Fläche 80b greift in die konkave Fläche 81b ein. Die konvexe Fläche 80b und die konkave Fläche 81b sind so konfiguriert, dass die Ausgleichsverbindung 20b eine verschwenkbare Verbindung aufweist. Die konvexe Fläche 80b kann in gleitendem Kontakt mit der konkaven Fläche 81b sein. Alternativ oder zusätzlich ist es denkbar, dass die konvexe Fläche 80b und die konkave Fläche 81b jeweils Laufflächen für Wälzkörper der Ausgleichsverbindung bilden, welche in der Figur 7 nicht dargestellt sind. Die konkave Fläche 81b und die konvexe Fläche 80b können daher gleitend und/oder rollend zusammenwirken.

Die verschwenkbare Verbindung ist so konfiguriert, dass ein Lagergehäuse 84b der Ausgleichsverbindung 20b relativ zu einer Welle 83b der Ausgleichsverbindung 20b verschwenkbar ist. Das Lagergehäuse 84b ist starr mit dem Balken 10 verbunden. Die Welle 83b ist über einen Träger 87b und eine Bodenplatte 59b starr mit dem ersten Rumpf 2 verbunden. Alternativ ist es auch denkbar, dass die Ausgleichsverbindung 20b so konfiguriert ist, dass das Lagergehäuse 84b starr mit dem Rumpf 2 verbunden ist und die Welle 83b starr mit dem Balken 10 verbunden ist. Folglich wird durch die Ausgleichsverbindung eine Verschwenkung eines ersten Verbindungselements der Ausgleichsverbindung 20b relativ zu einem zweiten Verbindungselement der Ausgleichsverbindung 20b ermöglicht. Das erste Verbindungselement wird hierbei durch die Welle 83b repräsentiert, während das zweite Verbindungselement durch das Lagergehäuse 84b repräsentiert wird.

Die verschwenkbare Verbindung der Ausgleichsverbindung 20b ist als Radiallager konfiguriert. Das Radiallager ist als Gleitlager konfiguriert. Es ist jedoch auch denkbar, dass das Radiallager als Wälzlager konfiguriert ist. Eine Rotationsachse *RA* des Radiallagers ist senkrecht zur Papierebene der Figur 7 orientiert. Dies entspricht einer Richtung parallel zu einer Längsachse des ersten Rumpfes 2. Die Rotationsachse RA repräsentiert daher eine Verschwenkachse der verschwenkbaren Verbindung.

Es hat sich gezeigt, dass durch die Konfiguration der Ausgleichsverbindung entsprechend dem dritten Ausführungsbeispiel eine zuverlässigere Vorrichtung zur Veränderung der Position und/oder Orientierung der Rümpfe zueinander erhalten werden kann. Insbesondere hat sich gezeigt, dass dadurch Torsionskräfte während der Verstellung der Position und/oder Orientierung des ersten Rumpfes relativ zum zweiten Rumpf besser aufgenommen werden können. Dies verringert die Gefahr des Verklemmens des Verstelllagers und führt dazu, dass der Verschleiß des Verstelllagers deutlich reduziert wird.

Die Ausgleichsverbindung 20b ist ferner so konfiguriert, dass das Lagergehäuse 84b axial entlang der Längsachse der Welle 83b verlagerbar ist. Dadurch wird ein translatorischer Freiheitsgrad der Ausgleichsverbindung 20b bereitgestellt, welcher parallel zur Längsachse des ersten Rumpfes 2 orientiert ist und parallel zur Rotationsachse RA des Radiallagers orientiert ist. Das Lagergeäuse 84b und die Welle 83b sind dadurch relativ zueinander in einer Richtung entlang oder parallel zu dem translatorischen Freiheitsgrad bewegbar.

In der Ausgleichsverbindung 20b umgreift das Lagergehäuse 84b teilweise die Welle 83b. Dadurch ist es möglich, dass die Welle 83b entlang eines Längenbereiches durch den Träger 87b gestützt werden kann, welcher dem axialen Verfahrbereich des Lagergehäuses 84b entspricht. Dadurch kann über die Welle 83b ein vergleichsweiser großer Teil der Vertikallast abgeleitet werden, ohne dass sich die Welle durchbiegt. Alternativ ist es jedoch auch denkbar, dass das Lagergehäuse geschlossen ist, und die Welle 83b an axialen Positionen relativ zur Rotationsachse RA gestützt wird, welche außerhalb des Verfahrbereiches des Lagergehäuses 84b angeordnet sind.

In dem gezeigten Ausführungsbeispiel hat die Welle einen Durchmesser, welcher größer ist als 20 Millimeter, oder größer ist als 30 Millimeter, oder größer ist als 40 Millimeter. Der Durchmesser kann geringer sein als 200 Millimeter oder geringer sein als 100 Millimeter.

## Patentansprüche

1. Ein Mehrrumpf-Wasserfahrzeug (1), umfassend
einen ersten Rumpf (2) und einen zweiten Rumpf (3); und
eine Verbindungsstruktur, über welche der erste Rumpf (2) mit dem zweiten Rumpf (3) verbunden ist;
wobei die Verbindungsstruktur ein Verstelllager aufweist zur zumindest teilweisen Lagerung einer Veränderung einer Position und/oder einer Orientierung des ersten Rumpfes (2) relativ zum zweiten Rumpf (3), wobei das Verstelllager ein Linearlager aufweist, wobei durch die Veränderung der Position und/oder der Orientierung ein Abstand zwischen dem ersten Rumpf (2) und dem zweiten Rumpf (3) veränderbar ist, um eine Breite des Mehrrumpf-Wasserfahrzeugs (1) zu verändern;
eine Kraftübertragungskomponente zu einer Kraftübertragung an den ersten Rumpf zur Veränderung der Position und/oder der Orientierung des ersten Rumpfes (2) relativ zum zweiten Rumpf (3);
eine Tragstruktur, wobei eine Verbindung zwischen der Tragstruktur und der Kraftübertragungskomponente eine bewegliche Verbindung ist, welche das Linearlager der Verbindungsstruktur aufweist,
wobei die Verbindungsstruktur so ausgebildet ist, dass das Verstelllager über mindestens eine Ausgleichsverbindung (20) mit zumindest einem Teil des ersten Rumpfes (2) verbunden ist; wobei die Ausgleichsverbindung an einem Übergang zwischen der Kraftübertragungskomponente und dem ersten Rumpf (2) angeordnet ist;
wobei die Ausgleichsverbindung (20) mehrere geführte Freiheitsgrade (40) aufweist zur Verringerung einer Lagerbelastung des Verstelllagers;
wobei einer der Freiheitsgrade (40) der Ausgleichsverbindung (20) ein translatorischer Freiheitsgrad ist; und
wobei ein weiterer Freiheitsgrad der Freiheitsgrade (40) der Ausgleichsverbindung (20) ein rotatorischer Freiheitsgrad ist, wobei ein Winkel zwischen dem translatorischen Freiheitsgrad und einer Achse, welche parallel zu einer Rotationsachse des rotatorischen Freiheitsgrades verläuft, geringer ist als 45 Grad.

2. Das Mehrrumpf-Wasserfahrzeug (1) gemäß Anspruch 1, wobei der translatorische Freiheitsgrad der einzige translatorische Freiheitsgrad der Ausgleichsverbindung (20) ist.

3. Das Mehrrumpf-Wasserfahrzeug (1) gemäß einem der vorangehenden Ansprüche , wobei ein Winkel zwischen dem translatorischen Freiheitsgrad und einer Achse, welche parallel zu einer Längsachse (A2) des ersten Rumpfes verläuft, geringer ist als 45 Grad.

4. Das Mehrrumpf-Wasserfahrzeug (1) gemäß einem der vorangehenden Ansprüche, wobei ein Winkel zwischen einer Rotationsachse des rotatorischen Freiheitsgrades und einer Achse, welche parallel zu einer Längsachse (A2) des ersten Rumpfes (2) verläuft, geringer ist als 45 Grad.

5. Das Mehrrumpf-Wasserfahrzeug (1) gemäß einem der vorangehenden Ansprüche, wobei die Ausgleichsverbindung (20) ein Loslager aufweist.

6. Das Mehrrumpf-Wasserfahrzeug (1) gemäß einem der vorangehenden Ansprüche, wobei die Ausgleichsverbindung (20) ausgebildet ist, Dehnungsunterschiede zwischen Komponenten des Mehrrumpf-Wasserfahrzeugs (1) auszugleichen, wobei die Lagerbelastung erzeugt wird durch die Dehnungsunterschiede.

7. Das Mehrrumpf-Wasserfahrzeug (1) gemäß einem der vorangehenden Ansprüche, wobei der translatorische Freiheitsgrad durch ein Linearlager gebildet wird.

8. Das Mehrrumpf-Wasserfahrzeug (1) gemäß Anspruch 7, wobei ein Winkel zwischen dem translatorischen Freiheitsgrad des Linearlagers und einer Achse, welche parallel zu einer Längsachse (A2) des ersten Rumpfes (2) verläuft, geringer ist als 45 Grad.

9. Das Mehrrumpf-Wasserfahrzeug (1) gemäß einem der vorangehenden Ansprüche, wobei die Ausgleichsverbindung (20b) eine verschwenkbare Verbindung aufweist,
wobei die verschwenkbare Verbindung zur Verschwenkung eines ersten Verbindungselements der verschwenkbaren Verbindung relativ zu einem zweiten Verbindungselement der verschwenkbaren Verbindung konfiguriert ist.

10. Das Mehrrumpf-Wasserfahrzeug (1) gemäß Anspruch 9, wobei
das erste Verbindungselement mit zumindest einem Teil des ersten Rumpfes (2) starr verbunden ist oder mit zumindest dem Teil des ersten Rumpfes einstückig ausgebildet ist; und wobei
das zweite Verbindungselement mit der Kraftübertragungskomponente starr verbunden ist oder mit zumindest dem Teil der Kraftübertragungskomponente einstückig ausgebildet ist.

11. Das Mehrrumpf-Wasserfahrzeug (1) gemäß Anspruch 9 oder 10, wobei die verschwenkbare Verbindung ferner so konfiguriert ist, dass das erste Verbindungselement gegenüber dem zweiten Verbindungselement um einen Winkel verschwenkbar ist, welcher mindestens 1 Grad beträgt.

12. Das Mehrrumpf-Wasserfahrzeug (1) gemäß einem der vorangehenden Ansprüche, wobei die Kraftübertragungskomponente eine longitudinale Form aufweist, welche sich entlang einer longitudinalen Achse der Kraftübertragungskomponente erstreckt; wobei die Kraftübertragung im Wesentlichen entlang der longitudinalen Achse erfolgt.

13. Das Mehrrumpf-Wasserfahrzeug (1) gemäß einem der vorangehenden Ansprüche, wobei der rotatorische Freiheitsgrad der Ausgleichsverbindung (20b) durch ein Radiallager bereitgestellt wird.

14. Das Mehrrumpf-Wasserfahrzeug (1) gemäß Anspruch 13, wobei das Radiallager eine Welle (83b) und ein Lagergehäuse (84b) aufweist, wobei die Welle (83b) und das Lagergehäuse (84b) relativ zueinander entlang einer Längsachse der Welle (83b) verschiebbar sind.

15. Das Mehrrumpf-Wasserfahrzeug gemäß einem der vorangehenden Ansprüche,
wobei bei der Veränderung der Position und/oder Orientierung die Kraftübertragungskomponente mit dem ersten Rumpf (2) eine im Wesentlichen gleiche Positions- und Orientierungsänderung durchführen.

## Claims

1. A multi-hull vessel (1), comprising
a first hull (2) and a second hull (3); and
a connecting structure via which the first hull (2) is connected to the second hull (3);
wherein the connecting structure includes a displacement bearing for at least partially supporting a change of a position and/or an orientation of the first hull (2) relative to the second hull (3), wherein the das displacement bearing includes a linear bearing, wherein a distance between the first hull (2) and the second hull (3) is changeable by a change of the position and/or the orientation in order to change a width of the multi-hull vessel (1);
a load-transferring component for transferring a load to the first hull for changing the position and/or the orientation of the first hull (2) relative to the second hull (3);
a supporting structure, wherein a connection between the supporting structure and the load-transferring component is a movable connection, which includes the linear bearing of the connecting structure,
wherein the connecting structure is configured so that the displacement bearing is connected via at least one compensating connection (20) with at least a part of the first hull (2); wherein the compensating connection is located at a transition between the load-transferring component and the first hull (2);
wherein the compensating connection (20) provides plural guided degrees of freedom (40) for a reduction of the bearing load of the displacement bearing;
wherein one of the degrees of freedom (40) of the compensating connection (20) is a translational degree of freedom; and
wherein a further degree of freedom of the degrees of freedom (40) of the compensating connection (20) is a rotational degree of freedom, wherein an angle between the direction of the translational degree of freedom and an axis which is parallel to a rotation axis of the rotational degree of freedom is less than 45 degrees.

2. The multi-hull vessel (1) according to claim 1, wherein the translational degree of freedom is the only translational degree of freedom of the compensating connection (20).

3. The multi-hull vessel (1) according to one of the preceding claims, wherein an angle between the translational degree of freedom and an axis which is parallel to a longitudinal axis (A2) of the first hull, is less than 45 degrees.

4. The multi-hull vessel (1) according to one of the preceding claims, wherein an angle between a rotation axis of the rotational degree of freedom and an axis which is parallel to a longitudinal axis (A2) of the first hull (2) is less than 45 degrees.

5. The multi-hull vessel (1) according to one of the preceding claims, wherein the compensating connection (20) includes a loose bearing.

6. The multi-hull vessel (1) according to one of the preceding claims, wherein the compensating connection (20) is configure to level out strain differences between components of the multi-hull vessel (1), wherein the bearing load is generated by the strain differences.

7. The multi-hull vessel (1) according to one of the preceding claims, wherein the translational degree of freedom is constituted by a linear bearing.

8. The multi-hull vessel (1) according to claim 7, wherein an angle between the translational degree of freedom of the linear bearing and an axis which is parallel to a longitudinal axis (A2) of the first hull (2) is less than 45 degrees.

9. The multi-hull vessel (1) according to one of the preceding claims, wherein the compensating connection (20b) includes a pivotable connection, wherein the pivotable connection is configured for pivoting a first connecting element of the pivotable connection relative to a second connecting element of the pivotable connection.

10. The multi-hull vessel (1) according to claim 9, wherein the first connecting element is rigidly connected to at least a part of the first hull (2) or is integrally formed with at least a part of the first hull; and wherein the second connecting element is rigidly connected to the load-transferring component or is integrally formed with at least a part of the load-transferring component.

11. The multi-hull vessel (1) according to claim 9 or 10, wherein the pivotable connection is further configured such that the first connecting element is pivotable with respect to the second connecting element by an angle of at least 1 degree.

12. The multi-hull vessel (1) according to one of the preceding claims, wherein the load-transferring component has an elongated shape extending along a longitudinal axis of the load-transferring component; wherein the load transfer occurs substantially along the longitudinal axis.

13. The multi-hull vessel (1) according to one of the preceding claims, wherein the rotational degree of freedom of the compensating connection (20b) is provided by a radial bearing.

14. The multi-hull vessel (1) according to claim 13, wherein the radial bearing includes a shaft (83b) and a bearing casing (84b), wherein the shaft (83b) and the bearing casing (84b) are movable relative to one another along a longitudinal axis of the shaft (83b).

15. The multi-hull vessel according to one of the preceding claims, wherein when changing the position and/or orientation, the load-transferring component undergoes substantially the same positional and/or orientational changes as the first hull (2).

## Revendications

1. Bateau multicoque (1), comprenant
une première coque (2) et une deuxième coque (3) ; et
une structure de liaison, par le biais de laquelle la première coque (2) est reliée à la deuxième coque (3) ;
dans lequel la structure de liaison comporte un palier de réglage pour le logement au moins partiel d'une modification d'une position et/ou d'une orientation de la première coque (2) par rapport à la deuxième coque (3), dans lequel le palier de réglage comporte un palier linéaire, dans lequel une distance entre la première coque (2) et la deuxième coque (3) est modifiable par la modification de la position et/ou de l'orientation pour modifier une largeur du bateau multicoque (1) ;
un composant de transmission de force pour une transmission de force à la première coque pour la modification de la position et/ou de l'orientation de la première coque (2) par rapport à la deuxième coque (3) ;
une structure porteuse, dans lequel une liaison entre la structure porteuse et le composant de transmission de force est une liaison mobile, laquelle comporte le palier linéaire de la structure de liaison,
dans lequel la structure de liaison est formée de telle sorte que le palier de réglage soit relié par au moins une liaison de compensation (20) à au moins une partie de la première coque (2) ; dans lequel la liaison de compensation est agencée au niveau d'un passage entre le composant de transmission de force et la première coque (2) ;
dans lequel la liaison de compensation (20) comporte plusieurs degrés de liberté guidés (40) pour la réduction d'une charge de palier du palier de réglage ;
dans lequel un des degrés de liberté (40) de la liaison de compensation (20) est un degré de liberté de translation ; et
dans lequel un autre degré de liberté des degrés de liberté (40) de la liaison de compensation (20) est un degré de liberté rotatif, dans lequel un angle entre l'axe du degré de liberté de translation et un axe qui s'étend parallèlement à un axe de rotation du degré de liberté de rotation est inférieur à 45 degrés.

2. Bateau multicoque (1) selon la revendication 1, dans lequel le degré de liberté de translation est le seul degré de liberté de translation de la liaison de compensation (20).

3. Bateau multicoque (1) selon l'une des revendications précédentes, dans lequel un angle entre le degré de liberté de translation et un axe qui s'étend parallèlement à un axe longitudinal (A2) de la première coque est inférieur à 45 degrés.

4. Bateau multicoque (1) selon l'une des revendications précédentes, dans lequel un angle entre un axe de rotation du degré de liberté rotatif et un axe qui s'étend parallèlement à un axe longitudinal (A2) de la première coque (2) est inférieur à 45 degrés.

5. Bateau multicoque (1) selon l'une des revendications précédentes, dans lequel la liaison de compensation (20) comporte un palier libre.

6. Bateau multicoque (1) selon l'une des revendications précédentes, dans lequel la liaison de compensation (20) est formée pour compenser des différentes de dilatation entre des composants du bateau multicoque (1), dans lequel la charge des paliers est générée par les différences de dilatation.

7. Bateau multicoque (1) selon l'une des revendications précédentes, dans lequel le degré de liberté de translation est formé par un palier linéaire.

8. Bateau multicoque (1) selon la revendication 7, dans lequel un angle entre le degré de liberté de translation du palier linéaire et un axe qui s'étend parallèlement à un axe longitudinal (A2) de la première coque (2) est inférieur à 45 degrés.

9. Bateau multicoque (1) selon l'une des revendications précédentes, dans lequel la liaison de compensation (20b) comporte une liaison pivotante,
dans lequel la liaison pivotante est configurée pour le pivotement d'un premier élément de liaison de la liaison pivotante par rapport à un deuxième élément de liaison de la liaison pivotante.

10. Bateau multicoque (1) selon la revendication 9, dans lequel
le premier élément de liaison est relié de manière rigide à au moins une partie de la première coque (2) ou est formé d'un seul tenant avec au moins la partie de la première coque ; et dans lequel
le deuxième élément de liaison est relié de manière rigide au composant de transmission de force ou est formé d'un seul tenant avec au moins la partie du composant de transmission de force.

11. Bateau multicoque (1) selon la revendication 9 ou 10, dans lequel la liaison pivotante est configurée en outre de sorte que le premier élément de liaison est pivotant par rapport au deuxième élément de liaison d'un angle qui est d'au moins 1 degré.

12. Bateau multicoque (1) selon l'une des revendications précédentes, dans lequel le composant de transmission de force comporte une forme longitudinale, laquelle s'étend le long d'un axe longitudinal du composant de transmission de force ; dans lequel la transmission de force se fait sensiblement le long de l'axe longitudinal.

13. Bateau multicoque (1) selon l'une des revendications précédentes, dans lequel le degré de liberté rotatif de la liaison de compensation (20b) est mis à disposition par un palier radial.

14. Bateau multicoque (1) selon la revendication 13, dans lequel le palier radial comporte un arbre (83b) et un logement de palier (84b), dans lequel l'arbre (83b) et le boîtier de palier (84b) sont déplaçables l'un par rapport à l'autre le long d'un axe longitudinal de l'arbre (83b).

15. Bateau multicoque selon l'une des revendications précédentes, dans lequel lors de la modification de la position et/ou orientation, les composants de transmission de force réalisent avec la première coque (2) une modification de position et d'orientation sensiblement identique.
